# EUROPÄISCHE PATENTSCHRIFT

(11) **EP 0 887 510 B1**
(45) Veröffentlichungstag und Bekanntmachung des Hinweises auf die Patenterteilung: **01.10.2003**
(21) Anmeldenummer: 97110337.9
(22) Anmeldetag: 25.06.1997
(51) Int. Cl.: E21B 19/07

(54) **Sicherheitsschaltsystem für Rohrspanngeräte**
Safety switch system for slip-type elevators
Système de commutation de sécurité pour élévateurs du type à coin de retenue

(43) Veröffentlichungstag der Anmeldung: 30.12.1998
(73) Patentinhaber: WEATHERFORD/LAMB, INC., Houston Texas 77027 (US)
(72) Erfinder: Jänsch, Manfred, 30826 Garbsen (DE)
(74) Vertreter: Hagmann-Smith, Martin Peter

(56) Entgegenhaltungen:
- EP-A- 0 589 823
- DE-A- 4 227 645
- US-A- 2 829 617
- US-A- 4 676 312
- US-A- 5 311 937

## Beschreibung

Die Erfindung betrifft ein Sicherheitsschaltsystem für ein mit Spannkeilen ausgerüstetes und durch ein strömendes Medium betätigbares Spanngerät zum Halten und/oder Ablassen oder Heben eines Rohrstrangs, mit dem ein Bohrloch zur Stützung des Gesteins und zum Herstellen einer Förderleitung ausgekleidet wird.

Beim Herstellen und Ablassen eines Rohrstrangs in ein Bohrloch werden wechselweise die erheblichen Massenkräfte des Rohrstranges aufnehmende Spanngeräte verwendet. Eines der Geräte ist eine Haltevorrichtung (Spider), mit der ein Rohrstrang mit Hilfe von Spannkeilen zum Verschrauben mit einem weiteren Rohr gehalten wird. Für eine derartige Haltevorrichtung wird nach der US-PS 2,545,177 eine Vorrichtung zur automatischen Steuerung des Setzens der Spannkeile beim Erreichen der gewünschten Position des Rohrstrangs verwendet.

Das Aufsetzen eines einzelnen Rohres auf einen Rohrstrang geschieht zunächst mit einem Hilfselevator, der das Rohr von einem Rohrlager übernimmt, auf den Rohrstrang setzt und während des Verschraubungsvorganges hält. Nach der Beendigung der Verschraubung mit dem unterhalb des aufgesetzten Rohres befindlichen Rohrstrang wird der Hilfselevator abgenommen und durch das zweite Spanngerät, einen Elevator, ersetzt. Dieser ist im wesentlichen mit der Haltevorrichtung baugleich und wird von oben über das zunächst freistehende, mit dem Rohrstrang bereits verschraubte Rohr geschoben, bis seine Spannkeile die vorgeschriebene Position am Rohr erreichen. Anschließend werden seine Spannkeile gesetzt.

Das Erreichen der richtigen Position am Rohr ist in der Praxis schwierig. Der Elevator läßt eine genaue Beobachtung zur Bestimmung des richtigen Sitzes seiner Spannkeile nicht zu. Beispielsweise kann das Erfassen eines Teils einer Rohrmuffe zu einem Abrutschen bei der Übernahme der sehr hohen Massenkräfte und zu erheblichen Beschädigungen der Rohrmuffe führen, denn es ist zu beachten, daß der Elevator den gesamten Rohrstrang am oberen Ende eines aufgeschraubten Rohres zu halten und abzusenken hat, sobald die Haltevörrichtung (Spider) vom Rohrstrang gelöst wird. Dies wird erreicht, indem zunächst der Elevator den gesamten Rohrstrang etwas anhebt, um die Haltevorrichtung zu entlasten. Erst dann können deren Spannkeile, beispielsweise mit Hilfe von Preßluft, gelöst werden. Ferner soll verhindert werden, daß aufgrund eines Mißverständnisses die Haltevorrichtung (Spider) geöffnet wird, obwohl der Elevator noch nicht geschlossen ist und dadurch ein vom Spider gehaltenes Rohr oder sogar ein längerer Rohrstrang verlorengeht.

Der Verlust eines Rohrstrangs durch ein fehlerhaftes Ansetzen des Elevators oder ein falsches Öffnen des Spiders ist mit hohen Kosten verbunden und daher unbedingt zu vermeiden. Deshalb wurde mit einer Sicherheitsvorrichtung nach der DE 42 27 645 C2 eine Möglichkeit geschaffen, die Spannkeile eines Elevators am Rohr zu setzen, sobald eine Rohrmuffe in den Bereich eines Tastschalters gelangt. Dieses Schaltgerät ist auf der Oberseite des Elevators angeordnet. Mechanische Einflüsse, die zu einem Defekt führen können, sind jedoch nicht auszuschließen und gefährden die notwendige hohe Schaltsicherheit.

Der Erfindung liegt die Aufgabe zugrunde, ein Sicherheitsschaltsystem der eingangs genannten Gattung zu schaffen, das geschützt innerhalb eines Spanngerätes angeordnet, keinen äußeren mechanischen Einflüssen ausgesetzt ist und Fehlschaltungen mit Sicherheit ausschließt. Die Erfindung zur Lösung dieser Aufgabe zeichnet sich dadurch aus, daß am Spannkeilhalter des Spanngeräts ein Schaltnocken für ein Sicherheitsschaltventil befestigt ist, das am Grundkörper des Spanngerätes angeordnet und von dem mit dem Spannkeilhalter bewegbaren Schaltnocken betätigbar ist, wenn die Spannkeile ihre vorschriftsmäßige Klemmposition am Rohrstrang einnehmen.

Vorzugsweise weist der Schaltnocken eine Auflauframpe, eine Ablauframpe und eine zwischen diesen befindliche vertikale Schaltfläche auf und ist von einem Kontaktrad des Schaltventils überfahrbar.

Die Länge der Schaltfläche wird durch die Durchmesserunterschiede zwischen dem größten und dem kleinsten der mit dem Spanngerät vorschriftsmäßig zu klemmenden Rohre bestimmt.

Für den Einsatz an einem Bohrturm unter Verwendung zweier wechselweise betätigbarer Spanngeräte (Spider und Elevator) ist vorgesehen, daß das Sicherheitsventil eines Gerätes dem Steuerventil für das Betätigen des Arbeitszylinders zum Spannen der Keile des anderen Geräts vorgeschaltet ist.
Zusätzlich ist für jedes Spanngerät ein Kurzschlußschalter zur Umgehung des Sicherheitsschalters vorgesehen. Dieser Schalter wird betätigt, um einen Spannvorgang bei dem ersten Rohr eines zu bildenden Rohrstranges einleiten zu können.

Von weiterer großer sicherheitstechnischer Bedeutung ist der Einsatz von zusätzlichen Sicherheitsventilen, die wechselseitig ausschließen, daß die Steuerzylinder für das Öffnen und Schließen der Spanngeräte gleichzeitig wirksam werden und entsprechend ein gleichzeitiges Öffnen der beiden Spanngeräte, beispielsweise bei gleichzeitigem Fehlschalten, verhindern.

Die einzelnen Baukomponenten des Sicherheitsschaltsystems sind von außerordentlicher Einfachheit, marktüblicher Ausbildung und innerhalb eines Spanngeräts untergebracht, so daß mechanische Defekte durch äußere Einwirkungen nicht auftreten können. Fehlschaltungen werden mit hoher Sicherheit ausgeschlossen.

In der Zeichnung ist ein Ausführungsbeispiel der Erfindung schematisch dargestellt und nachstehend erläutert. Es zeigen:
- Figur 1: eine schaubildliche Prinzipskizze des Sicherheitsschalters mit Schaltnocken,
- Figur 2: einen Querschnitt durch ein Spanngerät vor dem Beginn eines Spannvorgangs,
- Figur 3: das Spanngerät nach Figur 2 mit gesetzten Keilen bei fehlerhafter Rohrposition,
- Figur 4: das Spanngerät nach den Figuren 2 oder 3 mit gesetzten Spannkeilen nach Erreichen der richtigen Rohrposition innerhalb des Gerätes und
- Figur 5: den Schaltplan für ein pneumatisch betriebenes Sicherheitsschaltsystem.

Der Sicherheitsschalter 1 ist mit seinem Gehäuse 2 fest mit einem Spanngerät verbunden und trägt am vorderen Ende eines federnden Haltearms 3 ein Tastrad 4, mit dem die Flächen 5, 6 und 7 eines Schaltnockens 8 überfahren werden können.
Die Flächen 5 und 7 sind Auflaufflächen für das Tastrad, sie gehen in die Schaltfläche 6 über. Deren Länge "1" bemißt sich nach den Durchmesserunterschieden zwischen dem größten und dem kleinsten der mit dem Spanngerät vorschriftsmäßig zu klemmenden Rohre. Der Nocken 8 bewegt sich durch seine feste Verbindung mit den Spannkeilen des Spanngeräts in Richtung des Doppelpfeiles 9 und läßt bei Wirkverbindung mit dem Tastrad 4 diese über die Flächen 5 und 6 in ihre Schaltposition gelangen.
Bei dem gezeigten Ausführungsbeispiel gemäß Figur 1 ist aus Gründen einer besseren Übersichtlichkeit der Sicherheitsschalter nicht in Kontaktposition mit dem Schaltnocken 8 dargestellt.

Innerhalb eines Grundkörpers 10 mit Keilflächen 11 sind beispielsweise zwei Spannkeile 12a und 12b vertikal setzbar angeordnet. Zwischen diesen Keilen befindet sich ein durch Setzen der Keile zu erfassender und spannender Abschnitt eines Rohrstrangs 13.
Die Spannkeile sind an Keilhaltern 14a und 14b befestigt und über Kraftübertragungslaschen und Verbindungsstege 16a, 16b mit einem ringförmigen Halteglied 17 verbunden. Das ringförmige Halteglied wird über Stelleinheiten, bestehend aus Arbeitszylindern und Stellkolben 18a, 18b, vertikal verstellt. Die Stelleinheiten können sowohl pneumatisch als auch hydraulisch betätigt werden. Mit 19 ist beispielsweise eine Zuleitung für das Arbeitsmittel angedeutet. Die Zuführung wird über ein Arbeitsventil 20 gesteuert, dessen Betätigungshebel 21 mechanisch mit einem Steuerzylinder 22 verbunden ist. Eine Schutzkappe 23 auf dem Grundkörper 10 schließt die gesamte Einrichtung nach außen weitestgehend ab.

Die Figur 2 zeigt einen Teil des Rohrstrangs 13 mit einer Rohrmuffe 24 innerhalb der noch geöffneten Spannkeile. Der größere Durchmesser der Rohrmuffe wird jedoch das Setzen der Spannkeile 12a und 12b bis in ihre vorschriftsmäßige Position verhindern. Der Schaltnocken 8 wird daher nicht das Tastrad 4 des Sicherheitsschalters 1 erreichen. Die gleiche Wirkung wird sich bei einem Spannvorgang mit einem Rohr einstellen, das zwar vorschriftsmäßig positioniert ist, aber einen zu großen Durchmesser aufweist.

Eine weitere Fehlposition des Rohrstrangs innerhalb eines Spanngeräts zeigt die Figur 3. Der zu klemmende Rohrstrang hat die Spannkeile 12a und 12b nicht erreicht. Bei der Betätigung der Stelleinheiten 18a und 18b können die Spannkeile deshalb rasch bis an das untere Ende der Keilfläche 11 abgesenkt werden. Dadurch läuft der Schaltnocken 8 rasch am Tastrad 4 vorbei, so daß es nicht zu einem von dem Sicherheitsschalter auszulösenden, wirksamen Schaltvorgang kommt, der die Stelleinheiten des zweiten, nicht dargestellten Spanngeräts zum Lösen freigibt. Die gleiche Wirkung wird sich bei einem Spannvorgang mit einem Rohr einstellen, das zwar richtig positioniert ist, aber einen zu geringen Durchmesser hat.

Die Figur 4 zeigt den Rohrstrang in der vorgeschriebenen Klemmposition innerhalb des Spanngeräts. Die Spannkeile erfassen den Rohrstrang unterhalb der Verbindungsmuffe 24. Die Spannkeile können mit Hilfe der Stelleinheiten 18a und 18b den Spannvorgang durchführen und dabei ihre vorgeschriebene Position innerhalb der Spannkeilfläche 11 einnehmen. Mit dem Absenken der Spannkeile 12a und 12b gelangt der am Halteglied 14b des Spannkeils befestigte Schaltnocken 8 in den Bereich des Tastrades 4 und drückt dieses gegen das Gehäuse 2 des Sicherheitsschalters. Das Tastrad steht dabei in Wirkverbindung mit der Haltefläche 6 des Schaltnockens 8, wobei dieser nicht weiter nach unten bewegt werden kann, so daß das Tastrad ständig an der Haltefläche anliegt und die Sperre über den Steuerzylinder des nicht dargestellten zweiten Spanngeräts aufhebt, so daß dieses den Rohrstrang freigeben kann.

Innerhalb eines Schaltkastens 30 (Figur 5) sind die für den gewünschten automatischen Ablauf der Arbeitsvorgänge an einem Bohrturm mit einer Halteeinrichtung (Spider) und einer Senkund Hebevorrichtung (Elevator) 32 enthalten. Von dem Schaltkasten führen die entsprechenden Verbindungsleitungen zu den Sicherheitsventilen 1 und 101 am Haltegerät 31 und an der Senk- und Hebevorrichtung (Elevator) 32 sowie zu den zugehörigen Steuerzylindern 22 und 122, die sich jeweils an den Geräten befinden. Die Bauelemente des gesamten Sicherheitssystems sollen nachstehend anhand der einzelnen Verfahrensschritte mit Beginn eines Verschraubungsvorgangs erläutert werden. Dabei werden das Senk- und Hebegerät der Einfachheit halber mit der üblichen Bezeichnung "Elevator" und das Haltegerät mit der branchenüblichen Bezeichnung "Spider" versehen.

Die gesamte Einrichtung wird über die Druckquelle 40 mit Druckluft versorgt.

Zunächst sind der Spider und der Elevator geschlossen. Das von Hand schließbare Sicherheits-Bypassventil 41 für den Spider 31 wird geöffnet. Das identische Sicherheits-Bypassventil 141 für den Elevator kann geschlossen bleiben. Daraufhin schaltet das Betätigungsventil 42 für den Spider. Dieser öffnet sich. Mit einem Hilfselevator kann ein Rohr in den Spider gefädelt werden. Über das Betätigungsventil 42 wird anschließend der Spider geschlossen, vorausgesetzt, der Schaltnocken erreicht und hält seine Schaltposition. Anschließend wird das Sicherheits-Bypassventil 41 ausgeschaltet und gesichert, wodurch das Sicherheitssystem über den Sicherheitsschalter 1 eingeschaltet ist.

Auf das im Spider gehaltene Rohr wird ein weiteres Rohr mit dem Hilfselevator aufgesetzt und verschraubt. Anschließend kann der geöffnete Elevator über das aufgeschraubte Rohr geschoben werden. Durch Drücken des Betätigungsschalters 142 schließt der Elevator über den Steuerzylinder 122 und spannt das aufgeschraubte Rohr. Über den Schaltnocken wird der Sicherheitsschalter 101 am Elevator aktiviert. Dadurch wird der Weg des Arbeitsmittels zum Betätigungsventil 42 freigegeben.

Anschließend kann der Spider durch Drücken des Betätigungsventils 42 geöffnet werden. Der zugehörige Schaltnocken 8 verläßt die Schaltposition am Sicherheitsventil 1. Das Arbeitsmittel zum Betätigungsventil 142 wird abgesperrt und entleert. Der Elevator kann jetzt den durch die beiden ersten verschraubten Rohre gebildeten Rohrstrang bis in die gewünschte Position absenken. Anschließend wird erneut der Schalter 42 betätigt, wodurch der Steuerzylinder 22 aktiviert wird und der Spider schließt. Nachdem der Schaltnocken seine vorschriftsmäßige Position erreicht hat, spannt erneut der Sicherheitsschalter 1, so daß der Elevator zum Öffnen freigegeben wird.

Die Ventile 43 und 143 sind Sicherheitsventile, die wechselseitig verhindern, daß die Steuerzylinder 22 und 122 gleichzeitig betätigt und dadurch die Spannkeile von Spider und Elevator gleichzeitig gelöst werden können.
Beide Ventile können durch Absperrventile 44 und 144 abgesperrt werden, um einen Arbeitsvorgang mit der Aufnahme der ersten Rohre in Spider und Elevator einleiten zu können.

## Patentansprüche

1. Sicherheitsschaltsystem für den Einsatz an einem Bohrturm mit zwei jeweils mit Spannkeilen (12a, 12b) ausgerüsteten und durch ein strömendes Arbeitsmitte1 wechsel weise betätigbaren Spanngeräten zum Halten und/oder Ablassen oder Heben eines Rohrstrangs (13), mit dem ein Bohrloch zur Stützung des Gesteins und zum Herstellen einer Förderleitung ausgekleidet wird,
**dadurch gekennzeichnet,**
**daß** jedes Spanngerät mit einem Sicherheitsschalt- und einem Steuerventil ausgerüstet ist, wobei an einem Spannkeilhalter (14) jedes Spanngerätes ein Schaltnocken (8) für das Sicherheitsschaltventil (1) befestigt ist, das an einem Grundkörper (10) des Spanngerätes angeordnet ist und mit dem Schaltnocken in Wirkverbindung steht, wenn die Spannkeile ihre vorschriftsmäßige Klemmposition am Rohrstrang einnehmen, wobei das Sicherheitsschaltventil (1) eines Spanngerätes dem Steuerventil für das Betätigen des Arbeitszylinders zum Spannen der Keile des anderen Spanngerätes vorgeschaltet ist und umgekehrt.

2. Sicherheitsschaltsystem nach Anspruch 1, **dadurch gekennzeichnet, daß** der Schaltnocken (8) eine Auflauframpe, eine Ablauframpe und eine zwischen diesen befindliche Schaltfläche (6) aufweist und von einem Kontaktrad (4) des Schaltventils überfahrbar ist.

3. Sicherheitsschaltsystem nach einem der Ansprüche 1 und 2, **dadurch gekennzeichnet, daß** die Länge "1" der Schaltfläche durch die Durchmesserdifferenz zwischen dem größten und dem kleinsten der mit dem Spanngerät vorschriftsmäßig klemmbaren Rohre bestimmt ist.

4. Sicherheitsschaltsystem nach einem der Ansprüche 1 und 2, **dadurch gekennzeichnet, daß** für jedes Spanngerät ein Bypass-Schaltventil (41, 141) zur Umgehung des Sicherheitsschalters vorgesehen ist.

5. Sicherheitsschaltsystem nach einem der vorhergehenden Ansprüche, **dadurch gekennzeichnet, daß** den Steuerzylindern (22, 122) zum Setzen der Spannkeile der beiden Spanngeräte Sicherheitsventile (43, 143) vorgeschaltet sind derart, daß bei der Betätigung des Steuerzylinders eines Spanngerätes der Steuerzylinder des jeweils anderen Gerätes blockiert wird.

6. Sicherheitsschaltsystem nach Anspruch 5, **dadurch gekennzeichnet, daß** den Sicherheitsventilen (43, 143) Absperrventile (44, 144) zum Außerbetriebsetzen der Sicherheitsventile vorgeschaltet und die Absperrventile durch die Betätigung der Bypassventile (41, 141) zur Umgehung der Sicherheitsschalter schaltbar sind.

7. Sicherheitsschaltsystem nach den Ansprüchen 5 und 6, **dadurch gekennzeichnet, daß** die Sicherheitsventile (43, 143) und Absperrventile (44, 144) mit Rückstellfedern zur automatischen Rückstellung nach einer Druckentlastung versehen sind.

## Claims

1. A safety switching system for use in a drilling rig, the system comprising two clamping devices each provided with clamping wedges (12a, 12b) and alternately operable by a flowing medium for holding and/or lowering or raising of a pipe string (13), with which a borehole is lined in order to support rock and to create a transport line, **characterized in that** each clamping device is provided with a safety switching valve and a control valve, whereby there is attached to a clamping wedge holder (14) of each clamping device a trip cam (8) for the safety switching valve (1) which is mounted at the basic body (10) of the clamping device and is actively connected to the trip cam when the clamping wedges assume their prescribed clamping position on the pipe string, whereby the safety switching valve (1) of a clamping device is placed upstream of the control valve for the actuating of the working cylinder for clamping the wedges of the other clamping device and vice versa.

2. The safety switching system according to claim 1, **characterized in that** the trip cam (8) includes a run-on ramp, a run-off ramp and a switching surface (6) situated between them and can be traversed by a contact wheel (4) of the safety switching valve.

3. The safety switching system according to claim 1 or claim 2, **characterized in that** the length "1" of the switching surface is determined by the difference in diameter between the largest and the smallest of the pipes which can be clamped by the clamping device.

4. The safety switching system according to claim 1 or claim 2, **characterized in that** a bypass switching valve (41, 141) is provided for every clamping device to bypass the safety switch.

5. The safety switching system according to any one of the preceding claims, **characterized in that** safety valves (43, 143) are placed upstream of the control cylinders (22, 122) for positioning the clamping wedges of the two clamping devices, in such a way that, upon actuation of the control cylinder of one clamping device, the control cylinder of the other device is blocked.

6. The safety switching system according to claim 5, **characterized in that** shut-off valves (44, 144) are placed upstream of the safety valves (43, 143) for the switching off of the safety valves and the shut-off valves can be operated by the actuation of the bypass valves (41,141) for the bypassing of the safety switches.

7. The safety switching system according to claims 5 and 6, **characterized in that** the safety valves (43, 143) and shut-off valves (44, 144) are provided with return springs for automatic repositioning after a relieving of pressure.

## Revendications

1. Système de commutation de sécurité destiné à être utilisé dans une tour de forage, comportant respectivement deux dispositifs de serrage équipés de coins de serrage (12a, 12b) et à actionnement alternatif par un fluide de travail, en vue de retenir et/ou de descendre ou de remonter un train de tubes (13), servant au revêtement d'un trou de forage pour supporter les roches et pour établir une conduite de transport, **caractérisé en ce que** chaque dispositif de serrage est équipé d'une soupape de commutation de sécurité et d'une soupape de commande, une came de commutation (8) pour la soupape de commutation de sécurité (1) étant fixée sur un support des coins de serrage (14) de chaque dispositif de serrage, fixée sur un corps de base (10) du dispositif de serrage et reliée de manière active avec la came de commutation lorsque les coins de serrage occupent leur position de serrage prescrite sur le train de tubes, la soupape de commutation de sécurité (1) d'un dispositif de serrage étant montée en amont de la soupape de commande servant à l'actionnement du cylindre de travail en vue du serrage des coins de l'autre dispositif de serrage, et inversement.

2. Système de commutation de sécurité selon la revendication 1, **caractérisé en ce que** la came de commutation (8) comporte une rampe d'entrée, une rampe de sortie et une surface de commutation (6) agencée entre celles-ci et pouvant être traversée par une roue de contact (4) de la soupape de commutation de sécurité.

3. Système de commutation de sécurité selon l'une des revendications 1 et 2, **caractérisé en ce que** la longueur «1» de la surface de commutation est déterminée par la différence des diamètres entre les tubes à diamètre maximal et à diamètre minimal devant être serrés de la manière prescrite par le dispositif de serrage.

4. Système de commutation de sécurité selon l'une des revendications 1 et 2, **caractérisé en ce que** chaque dispositif de serrage comporte une soupape de commutation de dérivation (41, 141) pour contourner l'interrupteur de sécurité.

5. Système de commutation de sécurité selon l'une des revendications précédentes, **caractérisé en ce que** des soupapes de sécurité (43, 143) servant au positionnement des coins de serrage des deux dispositifs de serrage sont montés en amont des cylindres de commande (22, 122), de sorte que l'actionnement du cylindre de commande d'un dispositif de serrage entraîne le blocage du cylindre de commande de l'autre dispositif.

6. Système de commutation de sécurité selon la revendication 5, **caractérisé en ce que** des soupapes de blocage (44, 144) servant à la mise hors service des soupapes de sécurité sont montées en amont des soupapes de sécurité (43, 143), les soupapes de blocage pouvant être actionnées par suite de l'actionnement des soupapes de dérivation (41, 141) en vue du contournement des interrupteurs de sécurité.

7. Système de commutation de sécurité selon les revendications 5 et 6, **caractérisé en ce que** les soupapes de sécurité (43, 143) et les soupapes de blocage (44, 144) comportent des ressorts de rappel en vue d'un rappel automatique après une décharge de pression.
